# EUROPÄISCHE PATENTANMELDUNG

(11) **EP 1 512 906 A1**
(43) Veröffentlichungstag der Anmeldung: **09.03.2005**
(21) Anmeldenummer: 03020022.4
(22) Anmeldetag: 03.09.2003
(51) Int. Cl.: F22B 1/18, F22B 29/06

(54) **Durchlaufdampferzeuger in liegender Bauweise und Verfahren zum Betreiben des Durchlaufdampferzeugers**

(71) Anmelder: SIEMENS AKTIENGESELLSCHAFT, 80333 München (DE)
(72) Erfinder: Franke, Joachim, Dr., 90518 Altdorf (DE); Kral, Rudolf, 92551 Stulln (DE)

(57) **Zusammenfassung**

Ein Durchlaufdampferzeuger (1), bei dem in einem in einer annähernd horizontalen Heizgasrichtung (x) durchströmbaren Heizgaskanal (6) eine Verdampfer-Durchlaufheizfläche (8) angeordnet ist, die eine Anzahl von zur Durchströmung eines Strömungsmediums (W) parallel geschalteten Dampferzeugerrohren (12) umfasst, soll bei besonders geringem konstruktiven Aufwand ein hohes Maß an betrieblicher Sicherheit sowie eine hohe Effizienz aufweisen. Dazu umfasst die Verdampfer-Durchlaufheizfläche (8) erfindungsgemäß ein vom Strömungsmedium (W) im Gegenstrom zum Heizgaskanal (6) durchströmbares Heizflächensegment (26) umfasst, dessen strömungsmediumseitiger Austritt (16) in Heizgasrichtung (x) gesehen derart positioniert ist, dass die sich im Betriebsfall am Austritt der Verdampfer-Durchlaufheizfläche (8) einstellende Sattdampftemperatur um weniger als eine vorgegebene Maximalabweichung von der im Betriebsfall an der Position des Austritts (16) des Heizflächensegments herrschenden Heizgastemperatur abweicht. Dazu ist bzw. sind der oder die Eintrittssammler (14) derart nah am gasseitigen Eintritt der Verdampfer-Durchlaufheizfläche (8) angeordnet, dass das Strömungsmedium (W) im ersten Fallrohrstück (22) eine Strömungsgeschwindigkeit von mehr als der zur Mitnahme entstehender Dampfblasen erforderlichen Mindestgeschwindigkeit aufweist.

## Beschreibung

Die Erfindung betrifft einen Durchlaufdampferzeuger, bei dem in einem in einer annähernd horizontalen Heizgasrichtung durchströmbarem Heizgaskanal eine Verdampfer-Durchlaufheizfläche angeordnet ist, die eine Anzahl von zur Durchströmung eines Strömungsmediums parallel geschalteten Dampferzeugerrohren umfasst.

Bei einer Gas- und Dampfturbinenanlage wird die im entspannten Arbeitsmittel oder Heizgas aus der Gasturbine enthaltene Wärme zur Erzeugung von Dampf für die Dampfturbine genutzt. Die Wärmeübertragung erfolgt in einem der Gasturbine nachgeschalteten Abhitzedampferzeuger, in dem üblicherweise eine Anzahl von Heizflächen zur Wasservorwärmung, zur Dampferzeugung und zur Dampfüberhitzung angeordnet sind. Die Heizflächen sind in den Wasser-Dampf-Kreislauf der Dampfturbine geschaltet. Der Wasser-Dampf-Kreislauf umfasst üblicherweise mehrere, z. B. drei, Druckstufen, wobei jede Druckstufe eine Verdampferheizfläche aufweisen kann.

Für den der Gasturbine als Abhitzedampferzeuger heizgasseitig nachgeschalteten Dampferzeuger kommen mehrere alternative Auslegungskonzepte, nämlich die Auslegung als Durchlaufdampferzeuger oder die Auslegung als Umlaufdampferzeuger, in Betracht. Bei einem Durchlaufdampferzeuger führt die Beheizung von als Verdampferrohren vorgesehenen Dampferzeugerrohren zu einer Verdampfung des Strömungsmediums in den Dampferzeugerrohren in einem einmaligen Durchlauf. Im Gegensatz dazu wird bei einem Natur- oder Zwangumlaufdampferzeuger das im Umlauf geführte Wasser bei einem Durchlauf durch die Verdampferrohre nur teilweise verdampft. Das dabei nicht verdampfte Wasser wird nach einer Abtrennung des erzeugten Dampfes für eine weitere Verdampfung den selben Verdampferrohren erneut zugeführt.

Ein Durchlaufdampferzeuger unterliegt im Gegensatz zu einem Natur- oder Zwangumlaufdampferzeuger keiner Druckbegrenzung, so dass Frischdampfdrücke weit über dem kritischen Druck von Wasser (P_{Kri} ≈ 221 bar) - wo es nur noch geringe Dichteunterschiede gibt zwischen flüssigkeitsähnlichem und dampfähnlichem Medium - möglich sind. Ein hoher Frischdampfdruck begünstigt einen hohen thermischen Wirkungsgrad und somit niedrige CO₂-Emissionen eines fossilbeheizten Kraftwerks. Zudem weist ein Durchlaufdampferzeuger im Vergleich zu einem Umlaufdampferzeuger eine einfache Bauweise auf und ist somit mit besonders geringem Aufwand herstellbar. Die Verwendung eines nach dem Durchlaufprinzip ausgelegten Dampferzeugers als Abhitzedampferzeuger einer Gas- und Dampfturbinenanlage ist daher zur Erzielung eines hohen Gesamtwirkungsgrades der Gas- und Dampfturbinenanlage bei einfacher Bauweise besonders günstig.

Besondere Vorteile hinsichtlich des Herstellungsaufwands, aber auch hinsichtlich erforderlicher Wartungsarbeiten, bietet ein Abhitzedampferzeuger in liegender Bauweise, bei dem das beheizende Medium oder Heizgas, also das Abgas aus der Gasturbine, in annähernd horizontaler Strömungsrichtung durch den Dampferzeuger geführt ist. Bei einem Durchlaufdampferzeuger in liegender Bauweise können die Dampferzeugerrohre einer Heizfläche jedoch je nach ihrer Positionierung einer stark unterschiedlichen Beheizung ausgesetzt sein. Insbesondere bei ausgangsseitig mit einem gemeinsamen Sammler verbundenen Dampferzeugerrohren kann eine unterschiedliche Beheizung einzelner Dampferzeugerrohre zu einer Zusammenführung von Dampfströmen mit stark voneinander abweichenden Dampfparametern und somit zu unerwünschten Wirkungsgradverlusten, insbesondere zu einer vergleichsweise verringerten Effektivität der betroffenen Heizfläche und einer dadurch reduzierten Dampferzeugung, führen. Eine unterschiedliche Beheizung benachbarter Dampferzeugerrohre kann zudem, insbesondere im Einmündungsbereich von Sammlern, zu Schäden an den Dampferzeugerrohren oder dem Sammler führen. Die an sich wünschenswerte Verwendung eines in liegender Bauweise ausgeführten Durchlaufdampferzeugers als Abhitzedampferzeuger für eine Gasturbine kann somit erhebliche Probleme hinsichtlich einer ausreichend stabilisierten Strömungsführung mit sich bringen.

Aus der EP 0 944 801 B1 ist ein Dampferzeuger bekannt, der für eine Auslegung in liegender Bauweise geeignet ist und zudem die genannten Vorteile eines Durchlaufdampferzeugers aufweist. Dazu ist der bekannte Dampferzeuger hinsichtlich seiner Verdampfer-Durchlaufheizfläche derart ausgelegt, dass ein im Vergleich zu einem weiteren Dampferzeugerrohr derselben Verdampfer-Durchlaufheizfläche mehrbeheiztes Dampferzeugerrohr einen im Vergleich zum weiteren Dampferzeugerrohr höheren Durchsatz des Strömungsmediums aufweist. Die Verdampfer-Durchlaufheizfläche des bekannten Dampferzeugers zeigt somit in der Art der Strömungscharakteristik einer Naturumlaufverdampferheizfläche (Naturumlaufcharakteristik) bei auftretender unterschiedlicher Beheizung einzelner Dampferzeugerrohre ein selbststabilisierendes Verhalten, das ohne das Erfordernis äußerer Einflussnahme zu einer Angleichung der austrittsseitigen Temperaturen auch an unterschiedlich beheizten, strömungsmediumseitig parallel geschalteten Dampferzeugerrohren führt. Allerdings bedingt dieses Auslegungskonzept, dass der bekannte Dampferzeuger für eine Bespeisung mit Strömungsmedium mit vergleichsweise geringer Massenstromdichte vorgesehen ist.

Der Erfindung liegt daher die Aufgabe zugrunde, einen Durchlaufdampferzeuger der oben genannten Art anzugeben, der auch bei einer Bespeisung mit Strömungsmedium mit vergleichsweise großen Massenstromdichten eine besonders hohe betriebliche Sicherheit gewährleistet. Des Weiteren soll ein besonders geeignetes Verfahren zum Betreiben des Dampferzeugers der oben genannten Art angegeben werden.

Bezüglich des Durchlaufdampferzeugers wird diese Aufgabe erfindungsgemäß gelöst, indem die ein vom Strömungsmedium im Gegenstrom zum Heizgaskanal durchströmbares Heizflächensegment umfasst, dessen strömungsmediumseitiger Austritt in Heizgasrichtung gesehen derart positioniert ist, dass die sich im Betriebsfall am Austritt der Verdampfer-Durchlaufheizfläche einstellende, druckabhängige Sattdampftemperatur um weniger als eine vorgegebene Maximalabweichung von der im Betriebsfall an der Position des Austritts des Heizflächensegments herrschenden Heizgastemperatur abweicht.

Die Erfindung geht dabei von der Überlegung aus, dass bei der Bespeisung der Verdampfer-Durchlaufheizfläche mit vergleichsweise großen Massenstromdichten eine lokal unterschiedliche Beheizung einzelner Rohre die Strömungsverhältnisse derart beeinflussen könnte, dass mehrbeheizte Rohre von weniger und weniger beheizte Rohre von mehr Strömungsmedium durchströmt werden. Mehrbeheizte Rohre würden in diesem Fall schlechter gekühlt als minderbeheizte Rohre, so dass die auftretenden Temperaturdifferenzen selbsttätig verstärkt würden. Um diesem Fall auch ohne aktive Beeinflussung der Strömungsverhältnisse wirksam begegnen zu können, sollte das System für eine grundsätzliche und globale Begrenzung möglicher Temperaturunterschiede geeignet ausgelegt sein. Dazu ist die Erkenntnis nutzbar, dass am Austritt aus der Verdampfer-Durchlaufheizfläche das Strömungsmedium zumindest die im Wesentlichen durch den Druck im Dampferzeugerrohr gegebene Sattdampftemperatur aufweisen muss. Andererseits kann das Strömungsmedium aber maximal die Temperatur aufweisen, die das Heizgas an der Austrittsstelle des Strömungsmediums aus der Verdampfer-Durchlaufheizfläche hat. Durch eine geeignete Abstimmung dieser beiden das mögliche Temperaturintervall überhaupt eingrenzenden Grenztemperaturen aufeinander können somit auch die maximal möglichen Temperaturschieflagen geeignet begrenzt werden. Durch die Aufteilung der Verdampfer-Durchlaufheizfläche in ein austrittsseitiges Gegenstromsegment und ein diesem heizgas- und medienseitig vorgeschaltetes weiteres Segment ist der Austritt in Heizgasrichtung frei positionierbar, so dass ein zusätzlicher Auslegungsparameter verfügbar ist. Ein besonders geeignetes Mittel zur Abstimmung der beiden Grenztemperaturen aufeinander ist dabei die gezielte Positionierung des Austritts der Verdampfer-Durchlaufheizfläche in Strömungsrichtung des Heizgases gesehen.

Vorteilhafterweise ist die Positionierung des Austritts der Verdampfer-Durchlaufheizfläche in Relation zum Temperaturprofil des Heizgases im Gaszug derart gewählt, dass eine Maximalabweichung von etwa 50 °C eingehalten ist, so dass im Hinblick auf verfügbare Materialien und weitere Auslegungsparameter eine besonders hohe betriebliche Sicherheit gewährleistet ist.

Eine besonders einfache und somit auch robuste Bauweise ist erreichbar, indem die Heizfläche besonders im Hinblick auf Sammlung und Verteilung des Strömungsmediums besonders einfach ausgeführt ist. Dabei ist die Heizfläche für die Durchführung von allen Prozessabschnitten der vollständigen Verdampfung, also von Vorwärmung, Verdampfung und zumindest teilweiser Überhitzung, in lediglich einer einzigen Stufe, also ohne zwischen geschaltete Komponenten zum Sammeln und/oder Verteilen des Strömungsmediums, geeignet ausgebildet. Vorteilhafterweise umfasst daher eine Anzahl der Dampferzeugerrohre jeweils eine Mehrzahl von strömungsmediumseitig alternierend hintereinandergeschalteten Steigrohrstücken und Fallrohrstücken.

Eine Beheizung findet dabei sowohl in den Steigrohr- als auch in den Fallrohrstücken statt. Eine solche Schaltung der Dampferzeugerrohre, bei der auch eine Beheizung von abwärts durchströmten Rohrstücken stattfindet, birgt jedoch grundsätzlich ein Risiko für das Auftreten von Strömungsinstabilitäten. Wie sich herausgestellt hat, kann als eine dieser möglichen Ursachen ein Auftreten von Dampfblasen in abwärts durchströmten Dampferzeugerrohren angesehen werden. Falls sich nämlich in einem abwärts durchströmten Dampferzeugerrohr Dampfblasen bilden sollten, so könnten diese in der sich im Dampferzeugerrohr befindlichen Wassersäule aufsteigen und somit eine Bewegung entgegen der Strömungsrichtung des Strömungsmediums vollführen. Um eine derartige, der Strömungsrichtung des Strömungsmediums entgegen gerichtete Bewegung von möglicherweise vorhandenen Dampfblasen konsequent zu unterbinden, sollte durch eine geeignete Vorgabe der Betriebsparameter eine erzwungene Mitnahme der Dampfblasen in der eigentlichen Strömungsrichtung des Strömungsmediums sichergestellt werden. Dies ist erreichbar, indem die Bespeisung der Verdampfer-Durchlaufheizfläche derart erfolgt, dass die Strömungsgeschwindigkeit des Strömungsmediums in den Dampferzeugerrohren den gewünschten Mitnahmeeffekt auf die möglicherweise vorhandenen Dampfblasen bewirkt. Eine vergleichsweise hohe Strömungsgeschwindigkeit schon im ersten abwärts durchströmten Dampferzeugerrohr lässt sich auf besonders einfache Weise durch eine vergleichsweise starke Beheizung der Dampferzeugerrohre am strömungsmediumseitigen Eintritt und die dadurch bedingte rasche Erhöhung des Dampfgehaltes im Strömungsmedium erzielen. Dazu ist vorteilhafterweise der strömungsmediumseitige Eintritt der Verdampfer-Durchlaufheizfläche als Steigrohrstück ausgeführt und derart nah am heizgasseitigen Eintritt der Verdampfer-Durchlaufheizfläche angeordnet, dass im Betriebsfall das die Dampferzeugerrohre durchströmende Strömungsmedium am Eintritt des ersten Fallrohrstücks eine Strömungsgeschwindigkeit von mehr als einer vorgegebenen Mindestgeschwindigkeit aufweist.

Die ersten Steigrohr- und Fallrohrstücke bilden vorzugsweise ein in Gleichstromschaltung angeordnetes weiteres Heizflächensegment, im Folgenden auch Gleichstromsegment genannt, das vorteilhafterweise dem in Gegenstromschaltung angeordneten Heizflächensegment, im Folgenden auch Gegenstromsegment genannt, strömungsmediumseitig vorgeschaltet ist. Durch eine solche Anordnung der Segmente im Heizgaskanal wird weitgehend der Vorteil einer reinen Gegenstromschaltung erhalten, die Wärme des Abgases effektiv auf das Strömungsmedium zu übertragen, und gleichzeitig eine hohe, inhärente Sicherheit gegen schädliche Temperaturdifferenzen am strömungsmediumseitigen Austritt erzielt.

In alternativer vorteilhafter Ausgestaltung kann das weitere Heizflächensegment aber auch im Gegenstrom zur Heizgasrichtung geschaltet sein.

Zweckmäßigerweise wird der Dampferzeuger als Abhitzedampferzeuger einer Gas- und Dampfturbinenanlage verwendet. Dabei ist der Dampferzeuger vorteilhafterweise heizgasseitig einer Gasturbine nachgeschaltet. Bei dieser Schaltung kann zweckmäßigerweise hinter der Gasturbine eine Zusatzfeuerung zur Erhöhung der Heizgastemperatur angeordnet sein.

Bezüglich des Verfahrens wird die genannte Aufgabe gelöst, indem das Strömungsmedium in Heizgasrichtung gesehen an einer Position aus der Verdampfer-Durchlaufheizfläche abgeführt wird, an der die im Betriebsfall herrschende Heizgastemperatur um weniger als eine vorgegebene Maximalabweichung von der sich im Betriebsfall infolge des Druckverlusts in der Verdampfer-Durchlaufheizfläche einstellenden Sattdampftemperatur abweicht.

Vorteilhafterweise wird das Strömungsmedium vor seinem Austritt aus der Verdampfer-Durchlaufheizfläche im Gegenstrom zum Heizgas geführt, wobei in zusätzlicher oder alternativer vorteilhafter Ausgestaltung eine Maximalabweichung von etwa 50 °C vorgegeben wird.

Um die Entstehung möglicher Strömungsinstabilitäten konsequent zu unterbinden, wird das Strömungsmedium vorteilhafterweise bereits beim oder unmittelbar nach dem Eintritt in die Verdampfer-Durchlaufheizfläche einer derartig starken Beheizung ausgesetzt, dass es in einem ersten Fallrohrstück des jeweiligen Dampferzeugerrohres eine Strömungsgeschwindigkeit von mehr als einer vorgegebenen Mindestgeschwindigkeit aufweist.

Vorteilhafterweise wird dabei als Mindestgeschwindigkeit die zur Mitnahme von im jeweiligen ersten Fallrohrstück erzeugten Dampfblasen erforderliche Strömungsgeschwindigkeit vorgegeben. Die Bespeisung der Verdampfer-Durchlaufheizfläche erfolgt somit derart, dass die vergleichsweise hohe Strömungsgeschwindigkeit schon im ersten abwärts durchströmten Dampferzeugerrohr den gewünschten Mitnahmeeffekt auf die möglicherweise vorhandenen Dampfblasen bewirkt. Strömungsinstabilitäten aufgrund einer Bewegung von aufsteigenden Dampfblasen entgegen der Strömungsrichtung des Strömungsmediums können somit sicher vermieden werden.

Die mit der Erfindung erzielten Vorteile bestehen insbesondere darin, dass durch die nunmehr vorgesehene, an das Temperaturprofil des Heizgases im Gaszug angepasste Positionierung des strömungsmediumseitigen Austritts der Verdampfer-Durchlaufheizfläche das insgesamt bei der Verdampfung des Strömungsmediums erreichbare Temperaturintervall zwischen Sattdampftemperatur des Strömungsmediums und Heizgastemperatur an der Austrittsstelle vergleichsweise eng eingegrenzt wird, so dass unabhängig von den Strömungsverhältnissen nur geringe austrittsseitige Temperaturdifferenzen möglich sind. Dadurch kann eine ausreichende Angleichung der Temperaturen des Strömungsmediums in jedem Betriebszustand sichergestellt werden. Darüber hinaus ist aber auch sichergestellt, dass die möglichen Austrittstemperaturen in ihrer absoluten Höhe begrenzt sind, so dass die durch die Materialeigenschaften vorgegebenen zulässigen Grenztemperaturen sicher unterschritten bleiben.

Ein Ausführungsbeispiel der Erfindung wird anhand einer Zeichnung näher erläutert. Darin zeigt die FIG in vereinfachter Darstellung im Längsschnitt einen Durchlaufdampferzeuger in liegender Bauweise.

Der Durchlaufdampferzeuger 1 gemäß der FIG ist in der Art eines Abhitzedampferzeugers einer nicht näher dargestellten Gasturbine abgasseitig nachgeschaltet. Der Durchlaufdampferzeuger 1 weist eine Umfassungswand 2 auf, die einen in einer annähernd horizontalen, durch die Pfeile 4 angedeuteten Heizgasrichtung x durchströmbaren Heizgaskanal 6 für das Abgas aus der Gasturbine bildet. Im Heizgaskanal 6 ist jeweils eine Anzahl von nach dem Durchlaufprinzip ausgelegten Heizflächen, auch als Verdampfer-Durchlaufheizfläche 8 bezeichnet, angeordnet. Im Ausführungsbeispiel gemäß der FIG ist lediglich eine Verdampfer-Durchlaufheizfläche 8 gezeigt, es kann aber auch eine größere Anzahl von Verdampfer-Durchlaufheizflächen vorgesehen sein.

Das aus der Verdampfer-Durchlaufheizfläche 8 gebildete Verdampfersystem ist mit Strömungsmedium W beaufschlagbar, das bei einmaligem Durchlauf durch die Verdampfer-Durchlaufheizfläche 8 verdampft und nach dem Austritt aus der Verdampfer-Durchlaufheizfläche 8 als Dampf D abgeführt und üblicherweise zur weiteren Überhitzung Überhitzerheizflächen zugeführt wird. Das aus der Verdampfer-Durchlaufheizfläche 8 gebildete Verdampfersystem ist in den nicht näher dargestellten Wasser-Dampf-Kreislauf einer Dampfturbine geschaltet. Zusätzlich zu dem Verdampfersystem sind in den Wasser-Dampf-Kreislauf der Dampfturbine eine Anzahl weiterer, in der FIG nicht näher dargestellter Heizflächen geschaltet. Bei den Heizflächen kann es sich beispielsweise um Überhitzer, Mitteldruckverdampfer, Niederdruckverdampfer und/oder um Vorwärmer handeln.

Die Verdampfer-Durchlaufheizfläche 8 des Durchlaufdampferzeugers 1 nach der FIG umfasst in der Art eines Rohrbündels eine Mehrzahl von zur Durchströmung des Strömungsmediums W parallel geschalteten Dampferzeugerrohren 12. Dabei ist jeweils eine Mehrzahl von Dampferzeugerrohren 12 in Heizgasrichtung x gesehen nebeneinander angeordnet. Dabei ist jeweils lediglich eines der so nebeneinander angeordneten Dampferzeugerrohre 12 sichtbar. Den so nebeneinander angeordneten Dampferzeugerrohren 12 ist dabei strömungsmediumseitig vor ihrem Eintritt 13 in den Heizgaskanal 6 jeweils ein gemeinsamer Eintrittssammler 14 vor- und nach ihrem Austritt 16 aus dem Heizgaskanal 6 ein gemeinsamer Austrittssammler 18 nachgeschaltet. Die Dampferzeugerrohre 12 umfassen eine Anzahl von vom Strömungsmedium W in Aufwärtsrichtung durchströmten Steigrohrstücken 20 und in Abwärtsrichtung durchströmten Fallrohrstücken 22, die jeweils durch in waagerechter Richtung durchströmte Überströmstücke 24 miteinander verbunden sind.

Der Durchlaufdampferzeuger 1 ist für eine besonders hohe betriebliche Sicherheit und zur konsequenten Unterdrückung von auch als Temperaturschieflage bezeichneten signifikanten Temperaturunterschieden am Austritt 16 zwischen benachbarten Dampferzeugerrohren 12 selbst bei einer Bespeisung mit vergleichsweise hohen Massenstromdichten ausgelegt. Dazu umfasst die Verdampfer-Durchlaufheizfläche 8 in ihrem strömungsmediumseitig gesehen hinteren Bereich ein Heizflächensegment 26, das im Gegenstrom zur Heizgasrichtung x geschaltet ist. Eine Anzahl von jeweils durch Überströmstücke 24 miteinander verbundenen Steigrohrstücken 20 und Fallrohrstücken 22 bilden zudem ein weiteres, im Gleichstrom zur Heizgasrichtung x geschaltetes Heizflächensegment 28, das dem Heizflächensegment 26 vorgeschaltet ist. Durch diese Schaltung ist die Positionierung des Austritts 16 in Heizgasrichtung x gesehen wählbar. Diese Positionierung ist beim Durchlaufdampferzeuger 1 derart gewählt, dass die sich im Betriebsfall in der Verdampfer-Durchlaufheizfläche 8 einstellende druckabhängige Sattdampftemperatur des Strömungsmediums W um weniger als eine vorgegebene Maximalabweichung von etwa 50 °C von der im Betriebsfall an der Position oder auf der Höhe des Austritts 16 des Heizflächensegments 26 herrschenden Heizgastemperatur abweicht. Da die Temperatur des Strömungsmediums W am Austritt 16 immer mindestens gleich der Sattdampftemperatur sein muss, andererseits aber nicht höher als die an dieser Stelle herrschende Heizgastemperatur sein kann, sind die möglichen Temperaturdifferenzen zwischen unterschiedlich beheizten Rohren auch ohne weitere Gegenmaßnahmen auf die vorgegebene Maximalabweichung von etwa 50 °C begrenzt.

Dem in Heizgasrichtung x weit vorn im Heizgaskanal 6 angeordneten weiteren Heizflächensegment 28 ist somit heizgasseitig und strömungsmediumseitig das ebenfalls von einer Anzahl von jeweils durch Überströmstücke 24 miteinander verbundenen, im Gegenstrom zur Heizgasrichtung x durchströmten Steigrohrstücken 20 und Fallrohrstücken 22 gebildete Heizflächensegment 26 nachgeschaltet.

Eine Anordnung von in Abwärtsrichtung durchströmten Rohrstücken wie den Fallrohrstücken 22 innerhalb des Heizgaskanals 6 ist grundsätzlich nur dann möglich, wenn durch geeignete Maßnahmen die Stabilität der Strömung innerhalb der Dampferzeugerrohre 12 sichergestellt wird. Eine Beheizung von in Abwärtsrichtung durchströmten Rohrstücken kann nämlich im Allgemeinen zur Bildung von Dampfblasen im Strömungsmedium W führen, die, wenn sie aufgrund ihres geringen spezifischen Gewichtes entgegen der Strömungsrichtung des Strömungsmediums W aufsteigen, die Stabilität der Strömung und somit die betriebliche Sicherheit des Durchlaufdampferzeugers 1 beeinträchtigen könnten. Andererseits ist eine Schaltung der Dampferzeugerrohre 12, bei der lediglich eine Beheizung der in Aufwärtsrichtung durchströmten Rohrstücke, also der Steigrohrstücke 20, stattfindet, mit einem hohen konstruktiven Aufwand verbunden.

Eine besonders einfache und somit auch robuste Bauweise des Durchlaufdampferzeugers 1 ist erreichbar, indem die Verdampfer-Durchlaufheizfläche 8 besonders im Hinblick auf Sammlung und Verteilung des Strömungsmediums W besonders einfach ausgeführt ist und auf zusätzliche Komponenten wie beispielsweise unbeheizte Sammelleitungen verzichtet wird. Stattdessen umfassen die Dampferzeugerrohre 12 jeweils eine Mehrzahl von strömungsmediumseitig alternierend hintereinandergeschalteten Steigrohrstücken 20 und Fallrohrstücken 22, die innerhalb des Heizgaskanals 6 verlegt, also einer Beheizung durch das Heizgas ausgesetzt sind.

Der Eintritt 13 ist am gasseitigen Eintritt der Verdampfer-Durchlaufheizfläche 8, also in Heizgasrichtung x weit vorne im Heizgaskanal 6, angeordnet. Durch die Anordnung des Eintritts 13 in dem Bereich des Heizgaskanals 6, in dem das Heizgas die höchste Temperatur aufweist, wird eine sehr rasche Aufheizung und somit auch Verdampfung des Strömungsmediums W in den Dampferzeugerrohren 12 erzielt. Da die Strömungsgeschwindigkeit eines Wasser-Dampf-Gemisches bei gleichem Massendurchsatz umso höher ist, je größer der Dampfanteil und damit das spezifische Volumen des Gemisches ist, erreicht das Strömungsmedium W bei dieser Anordnung des Eintrittssammlers 14 vergleichsweise schnell eine hohe Strömungsgeschwindigkeit.

Diese ist besonders günstig, um die Stabilität der in den Dampferzeugerrohren 12 stattfindenden Strömung zu gewährleisten. Ein wichtiger, die Stabilität der Strömung in entscheidendem Maße beeinträchtigender Faktor ist nämlich das Auftreten von Dampfblasen in den Dampferzeugerrohren 12. Aufgrund ihres niedrigen spezifischen Gewichtes können in den Dampferzeugerrohren 12 sich bildende Dampfblasen nach oben aufsteigen und damit in den abwärts durchströmten Fallrohrstücken 22 eine Bewegung entgegen der Strömungsrichtung vollführen. Da eine solche Bewegung die Stabilität der Strömung entscheidend beeinträchtigen würde, muss das Aufsteigen sich bildender Dampfblasen in den Dampferzeugerrohren 12 konsequent verhindert werden. Ein wichtiges Kriterium für die Stabilität der Strömung ist die Strömungsgeschwindigkeit des Strömungsmediums W. Weist sie bereits im ersten abwärts durchströmten Rohrstück, also im ersten Fallrohrstück 22, einen Wert auf, der mindestens so hoch ist wie die zur Mitnahme von Dampfblasen erforderliche Geschwindigkeit, so werden diese mit der Strömung mitgerissen und ein Aufsteigen entgegen der Strömungsrichtung sicher verhindert. Durch die Positionierung des Eintritts 13 am heizgasseitigen Eintritt und die dadurch bedingte hohe Geschwindigkeit des Strömungsmediums W bereits im ersten Fallrohrstück 22 ist der gewünschte Mitnahmeeffekt für sich bildende Dampfblasen bei gleichzeitig geringem konstruktiven Aufwand sichergestellt.

## Patentansprüche

1. Durchlaufdampferzeuger (1), bei dem in einem in einer annähernd horizontalen Heizgasrichtung (x) durchströmbaren Heizgaskanal (6) eine Verdampfer-Durchlaufheizfläche (8) angeordnet ist, die eine Anzahl von zur Durchströmung eines Strömungsmediums (W) parallel geschalteten Dampferzeugerrohren (12) umfasst, und die ein vom Strömungsmedium (W) im Gegenstrom zum Heizgaskanal (6) durchströmbares Heizflächensegment(26) umfasst, dessen strömungsmediumseitiger Austritt (16) in Heizgasrichtung (x) gesehen derart positioniert ist, dass die sich im Betriebsfall am Austritt der Verdampfer-Durchlaufheizfläche (8) einstellende Sattdampftemperatur um weniger als eine vorgegebene Maximalabweichung von der im Betriebsfall an der Position des Austritts (16) des Heizflächensegments herrschenden Heizgastemperatur abweicht.

2. Durchlaufdampferzeuger (1) nach Anspruch 1, bei dem eine Maximalabweichung von höchstens 70 °C vorgegeben ist.

3. Durchlaufdampferzeuger (1) nach Anspruch 1 oder 2, bei dem eine Anzahl der Dampferzeugerrohre (12) jeweils eine Mehrzahl von strömungsmediumseitig alternierend hintereinandergeschalteten Steigrohr- (20) und Fallrohrstücken (22) umfasst.

4. Durchlaufdampferzeuger (1) nach einem der Ansprüche 1 bis 3, bei dem der strömungsmediumseitige Eintritt (13) der Verdampfer-Durchlaufheizfläche (8) derart nah am heizgasseitigen Eintritt der Verdampfer-Durchlaufheizfläche (8) angeordnet ist, dass im Betriebsfall das die Dampferzeugerrohre (12) durchströmende Strömungsmedium (W) eine Strömungsgeschwindigkeit von mehr als einer vorgegebenen Mindestgeschwindigkeit aufweist.

5. Durchlaufdampferzeuger (1) nach einem der Ansprüche 1 bis 4, dessen Verdampfer-Durchlaufheizfläche (8) ein weiteres, dem Heizflächensegment (20) strömungsmediumseitig vorgeschaltetes Heizflächensegment (22) umfasst.

6. Durchlaufdampferzeuger (1) nach Anspruch 5, bei dem das weitere Heizflächensegment (22) im Gegenstrom zur Heizgasrichtung (x) geschaltet ist.

7. Durchlaufdampferzeuger (1) nach Anspruch 5, bei dem das weitere Heizflächensegment (22) im Gleichstrom zur Heizgasrichtung (x) geschaltet ist.

8. Durchlaufdampferzeuger (1) nach einem der Ansprüche 1 bis 7, dem heizgasseitig eine Gasturbine vorgeschaltet ist.

9. Verfahren zum Betreiben eines Durchlaufdampferzeugers (1) mit einer in einem in einer annähernd horizontalen Heizgasrichtung (x) durchströmbaren Heizgaskanal (6) mit einer Verdampfer-Durchlaufheizfläche (8), die eine Anzahl von zur Durchströmung eines Strömungsmediums (W) parallel geschalteten Dampferzeugerrohren (12) umfasst, wobei das Strömungsmedium (W) in Heizgasrichtung (x) gesehen an einer Position aus der Verdampfer-Durchlaufheizfläche (8) abgeführt wird, an der die im Betriebsfall herrschende Heizgastemperatur um weniger als eine vorgegebene Maximalabweichung von der sich im Betriebsfall am Austritt der Verdampfer-Durchlaufheizfläche (8) einstellenden Sattdampftemperatur abweicht.

10. Verfahren nach Anspruch 9, bei dem das Strömungsmedium (W) vor seinem Austritt aus der Verdampfer-Durchlaufheizfläche (8) im Gegenstrom zum Heizgas geführt wird.

11. Verfahren nach Anspruch 9 oder 10, bei dem eine Maximalabweichung von höchstens 70 °C vorgegeben wird.

12. Verfahren nach einem der Ansprüche 9 bis 11, bei dem das Strömungsmedium (W) bereits beim oder unmittelbar nach dem Eintritt in die Dampferzeugerrohre (12) einer derartig starken Beheizung ausgesetzt wird, dass es in einem ersten Fallrohrstück (24) des jeweiligen Dampferzeugerrohrs (12) eine Strömungsgeschwindigkeit von mehr als einer vorgegebenen Mindestgeschwindigkeit aufweist.

13. Verfahren nach Anspruch 12, bei dem als Mindestgeschwindigkeit die zur Mitnahme von im jeweiligen ersten Fallrohrstück (22) erzeugten Dampfblasen erforderliche Strömungsgeschwindigkeit vorgegeben wird.

14. Verfahren nach einem der Ansprüche 9 bis 13, bei dem das Strömungsmedium (W) nach seinem Eintritt in die Verdampfer-Durchlaufheizfläche (8) im Gegenstrom zum Heizgas geführt wird.

15. Verfahren nach einem der Ansprüche 9 bis 13, bei dem das Strömungsmedium (W) nach seinem Eintritt in die Verdampfer-Durchlaufheizfläche (8) im Gleichstrom zum Heizgas geführt wird.
